# EUROPÄISCHE PATENTSCHRIFT

(11) **EP 0 841 865 B1**
(45) Veröffentlichungstag und Bekanntmachung des Hinweises auf die Patenterteilung: **05.01.2000**
(21) Anmeldenummer: 96919627.8
(22) Anmeldetag: 04.06.1996
(51) Int. Cl.: A47G 25/32, A47G 25/28, A47G 25/24

(54) **KLEIDERBÜGEL**
CLOTHES HANGER
CINTRE

(30) Priorität: 28.07.1995 DE 29512232 U; 08.09.1995 DE 29514493 U; 20.02.1996 DE 29602944 U
(43) Veröffentlichungstag der Anmeldung: 20.05.1998
(73) Patentinhaber: von Fabris auf Mayerhofen, Tilman, 81477 München (DE)
(72) Erfinder: von Fabris auf Mayerhofen, Tilman, 81477 München (DE)
(74) Vertreter: Eder, Thomas, Dr.-Ing.
(86) Internationale Anmeldenummer: DE9600979
(87) Internationale Veröffentlichungsnummer: WO9704692

(56) Entgegenhaltungen:
- DE-U- 29 514 493
- FR-A- 2 270 831
- GB-A- 755 742
- US-A- 2 232 028
- US-A- 3 485 423
- US-A- 5 161 720

## Beschreibung

Die Erfindung betrifft einen einzügigen Kleiderbügel mit einem Bügel-Aufhängebereich und mindestens zwei Bügelschenkeln zum Aufnehmen von Kleidungsstücken, von denen der vom Bügel-Aufhängebereich ausgehende erste Bügelschenkel einen ersten und einen zweiten Schenkelabschnitt aufweist, die durch einen einseitig offenen Zwischenbereich beabstandet sind.

Es sind Kleiderbügel mit zwei Bügelschenkeln und einem Bügelhaken zum Aufhängen des Bügels z.B. an einer Garderobenstange bekannt, wobei in der Regel der Bügelhaken gewichtsmittig und oberhalb der Bügelschenkel angeordnet ist und die Bügelschenkel einer Verzweigung am unteren Ende des Bügelhakens entspringen und von diesem Punkt aus nach außen laufen. Der gesamte Bügel ist zur Schaffung der gewichtsmäßigen Symmetrie bis auf Details im Hakenbereich im wesentlichen symmetrisch in bezug auf die vertikale Achse, welche durch den Verbindungsbereich zwischen Bügelhaken und Bügelschenkel geht.

Derartige Kleiderbügel werden neben der Aufnahme von Jacken, Mänteln und dergleichen auch zur Aufnahme von Hemden, Blusen, Kleidern, Pullovern und anderer hochgeschlossener und/oder geknöpfter Kleidungsstücke verwendet.

Andererseits sind auch Kleiderbügel bekannt, welche einzügig, d.h. unverzweigt, ausgebildet sind. Dabei verläuft der Bügel in der Regel von einem Hakenbereich ausgehend, welcher gewichtsmittig ausgebildet ist, zunächst lateral nach außen, um einen Bügelschenkel auszubilden, und danach in einem mehr oder weniger weiten Bogen horizontal über die vertikale Mittellinie des Bügels hinweg in horizontaler Ausrichtung auf die lateral gegenüberliegende Seite, so daß der zweite Bügelschenkel im wesentlichen horizontal ausgebildet ist. Derartige Bügel werden in der Regel zur Aufnahme von Kleidungsstücken verwendet, welche am einfachsten dadurch aufbewahrt werden können, indem sie z.B. über eine horizontal angeordnete Aufnahmestange gelegt werden. Dies betrifft insbesondere Schals, Halstücher, insbesondere aber auch Hosen, wobei letztere etwa mittig zwischen dem Kniebereich und dem Schritt senkrecht zur Bügelfalte geknickt über die horizontal angeordnete Bügelstange eines derartigen Bügels gelegt werden und nach dem Aufhängen des Bügels senkrecht von der horizontalen Bügelstange frei herabhängen.

Bei der Verwendung derartiger Bügel zur Aufnahme von Hemden, Blusen, Kleidern, Pullovern oder anderen hochgeschlossenen und/oder geknöpften Kleidungsstücken tritt folgendes Problem auf: Handelt es sich uni hochgeschlossene, in einem Kragen- oder Halsbereich knöpfbare Kleidungsstücke, wie Hemden, Blusen oder Kleider, so muß vor der Aufnahme des Kleidungsstücks dieses im Kragen- bzw. Halsbereich geöffnet werden, um die Bügelschenkel durch die dann erweiterte Halsöffnung des Kleidungsstücks hindurch in die Ärmelöffnungen einführen zu können. Dann kann der Bügel mit dem sicher aufgenommenen Kleidungsstück z.B. an einer Garderobenstange angebracht werden, wobei es aber zur Fixierung des Kleidungsstücks auf dem Bügel notwendig sein kann, den Kragen- bzw. Haisbereich wieder zu verschließen. Zur Entnahme des Kleidungsstücks ist nach der Abnahme des Bügels von der Garderobenstange ein erneutes Öffnen des Kragen- bzw. Halsbereichs des Kleidungsstücks notwendig.

Das wiederholte Öffnen und Schließen des Kragen- bzw. Halsbereichs ist in der Regel lästig und zeitaufwendig und liefert, insbesondere bei frisch gewaschenen, gestärkten und gebügelten Hemden, die Gefahr des Knitterns und Beschmutzens des Kragen- bzw. Halsbereichs.

Die andere denkbare Möglichkeit der Handhabung konventioneller Kleiderbügel, nämlich dessen Einführen durch die untere Öffnung am Taillenbereich des Kleidungsstücks, ist umständlich, im Massenbetrieb deshalb nicht praktikabel und birgt zusätzlich die Gefahr des Knitterns und Beschmutzens.

Bei der Aufnahme von Pullovern, insbesondere von engen und hochgeschlossenen Rollkragenpullovern, ist zum Einführen der Bügelschenkel in die Ärmelöffnungen ein Auseinanderdehnen des Hals- oder Kragenbereichs notwendig, wodurch auf die Dauer der Hals- oder Kragenbereich des Pullovers überdehnt und ausgeleiert wird, wobei das Kleidungsstück letztendlich Seine Form verliert und schneller verschleißt.

Aus der US-A-3,485,423 ist ein Kleiderbügel bekannt, welcher in einziger Weise aus einem dicken Draht gebogen ist. Bei diesem Kleiderbügel ist ausgehend von einem als Haken ausgeführten Aufhängebereich ein erster Schenkelabschnitt eines ersten Bügelschenkels ausgeführt, an welchen sich nach einer Biegung um ca. 180° ein zweiter Schenkelabschnitt des ersten Bügelschenkels anschließt, welcher mit dem ersten Schenkelabschnitt einen Spalt ausbildet. Der erste Schenkelabschnitt dient dabei als Auflage für das zu tragende Kleidungsstück. Der zweite Schenkelabschnitt des ersten Bügelschenkels geht nach einer Biegung in einen zweiten Bügelschenkel über, welcher als Auflage für das Bekleidungsstück auf der jeweils anderen Seite des Aufhängebereichs dient. Am Ende des zweiten Bügelschenkels ist eine kleine Schlaufe vorgesehen, um Beschädigungen des Bekleidungsstücks durch das Drahtende zu vermeiden. Dieser Bügel ermöglicht das Einführen auch in den Halsbereich eines enggeschlossenen Bekleidungsstücks, da der zwischen dem ersten und zweiten Schenkelabschnitt des ersten Bügelschenkels gebildete Spalt zur Aufnahme des betreffenden Teils des Halsbereichs und des Schulterbereichs des Bekleidungsstücks dienen kann. Der in der US-A-3,485,423 dargestellte Bügel weist jedoch den Nachteil auf, dass dieser Bügel, zumindest ohne Bekleidungsstück, nicht waagerecht hängt. Denn die dargestellte einzügige Ausbildung des Bügels erfordert zur Ausbildung des Spalts zwischen dem ersten und zweiten Schenkelabschnitt des ersten Bügelschenkels zwei parallel verlaufende Bereiche des Drahts, wogegen der zweite Bügelschenkel im wesentlichen nur aus einem einzigen Abschnitt des Drahts besteht. Gleiches gilt auch für den in der FR-A-2 270 831 beschriebenen Kleiderbügel. Auch dieser Kleiderbügel wird aus einem Draht gebogen, wobei in ähnlicher Weise, wie bei dem aus der US-A-3,485,423 bekannten Bügel ein als Einfädelbereich dienender Spalt besteht. Dieser Spalt ist bei dem Bügel gemäß der FR-A-2 270 831 jedoch relativ kurz gehalten und erstreckt sich nicht bis in den Außenbereich des Bügels. Anstelle dessen ist ein zusätzlicher horizontaler unterer dritter Bügelschenkel vorgesehen, welcher die Außenbereiche der ersten und zweiten Bügelschenkel verbindet. Auch dieser Kleiderbügel wird infolge der doppelten Materialmenge an Draht im Einfädelbereich im unbelasteten oder nur geringfügig belasteten Zustand nicht waagerecht hängen.

Der Erfindung liegt die Aufgabe zugrunde, einen Kleiderbügel der eingangs genannten Art zu schaffen, der ein möglichst einfaches Auf- und Abhängen insbesondere hochgeschlossener Kleidungsstücke, wie z.B. bereits geknöpfter Blusen, Hemden oder Kleider, erlaubt, eine besonders schonende Aufbewahrung derartiger Kleidungsstücke ermöglicht und auch ohne die Bestückung mit einen Bekleidungsstück oder bei der Bestückung mit leichten Bekleidungsstücken waagerecht hängt.

Diese Aufgabe wird erfindungsgemäß durch einen Kleiderbügel mit den Merkmalen der Ansprüche 1 bzw. 12 gelöst. Vorteilhafte Ausgestaltungen des erfindungsgemäßen Kleiderbügels sind Gegenstand der Unteransprüche.

Bei einem erfindungsgemäßen Kleiderbügel ist der Zwischenbereich zwischen dem ersten und dem zweiten Schenkelabschnitt des sich an den Bügel-Aufhängebereich anschließenden ersten Bügelschenkels als Einschnitt oder als schmaler Spalt ausgebildet. Dadurch ist es möglich, ein hochgeschlossenes Kleidungsstück, insbesondere ein bereits im Kragenbereich geknöpftes Hemd, auf den Bügel aufzuhängen, insbesondere also die Bügelschenkel durch die Halsöffnung hindurch in die Ärmelöffnungen einzuführen, ohne den Hals- oder Kragenbereich des Kleidungsstücks durch Öffnen erweitern zu müssen. Dazu wird der erfindungsgemäße Kleiderbügel z.B. am Bügel-Aufhängebereich mit einer Hand gefaßt und derart bewegt, daß der sich an den ersten Bügelschenkel anschließende zweite Bügelschenkel durch die Hals- oder Kragenöffnung des Kleidungsstücks hindurch von innen in eine Ärmelöffnung einfährt. Dann wird der Bügel in derselben Richtung derart weiterbewegt, daß der Hals- oder Kragenbereich des Kleidungsstücks in den Zwischenbereich zwischen dem ersten und dem zweiten Schenkelabschnitt des ersten Bügelschenkels gleitet und dann durch ein Verschwenken des Bügels der erste Bügelschenkel vollständig durch die Hals- oder Kragenöffnung des Kleidungsstücks hindurchgesteckt wird. Durch ein Verschieben des Bügels in die entgegengesetzte Richtung gleitet dann der erste Bügelschenkel von innen in die andere Ärmelöffnung des Kleidungsstücks derart, daß das Kleidungsstück dann auf beiden Bügelschenkeln gleichmäßig zur Auflage kommt.

Die Oberseiten des ersten und zweiten Bügelschenkels bilden zueinander einen stumpfen Winkel, welcher insbesondere kleiner ist als 180° und dessen Spitze zum Bügel-Aufhängebereich zeigt. Dies hat den Vorteil, daß die aufgenommenen Kleidungsstücke in einer dem Schulterbereich des Kleidungsstücks angepaßten, nach unten abgewinkelten Form auf den Bügelschenkeln schonend zur Auflage kommen. Der Aufbau des erfindungsgemäßen Kleiderbügels erlaubt somit ein einfaches und schnelles Auf- und Abhängen von insbesondere hochgeschlossenen Kleidungsstücken und deren schonende Aufbewahrung.

Damit das Einführen des Hals- oder Kragenbereichs des aufzuhängenden Kleidungsstücks möglichst einfach ohne ein Verschwenken des Bügels um eine horizontale Achse durchgeführt werden kann, ist es zweckmäßig, die Schenkelabschnitte und den Zwischenbereich zwischen den Schenkelabschnitten dergestalt zu wählen, daß der erste Schenkelabschnitt zumindest im Bereich der Öffnung des Zwischenbereichs über dem zweiten Schenkelabschnitt angeordnet ist und dem Aufhängebereich entspringt, wobei die beiden Schenkelabschnitte in einem außen liegenden Endbereich miteinander verbunden sind.

In einer Ausführungsform der Erfindung können die Schenkelabschnitte im Endbereich des ersten Bügelschenkels horizontal nebeneinander angeordnet und die Schenkelabschnitte in dem Bereich, wo der erste Schenkelabschnitt dem Aufhängebereich entspringt, vertikal übereinander angeordnet sein. Der Übergang der vertikalen Anordnung der Schenkelabschnitte im Bereich des Bügel-Aufhängebereichs zur horizontalen Anordnung der Schenkelabschnitte im Endbereich erfolgt vorzugsweise monoton. Dabei ist es günstig, wenn der Abstand zwischen dem ersten und dem zweiten Schenkelabschnitt im wesentlichen konstant ist. Je nach Anwendung kann es auch von Vorteil sein, die schenkelabschnitte auf derselben Höhe nebeneinander oder den zweiten Schenkelabschnitt über dem ersten Schenkelabschnitt anzuordnen.

Durch diese Maßnahmen kann ein unbeabsichtigtes Abrutschen eines Kleidungsstücks, insbesondere während des Massenbetriebs z. B. einer Großwäscherei, verhindert werden.

Eine weitere Vereinfachung der Handhabung ergibt sich, wenn der zweite Bügelschenkel aus dem zweiten Schenkelabschnitt des ersten Bügelschenkels in der Spitze des Winkels zwischen den beiden Schenkeln entspringt. Genau dann nämlich sind die beiden Bügelschenkel durch den Winkelbereich voneinander getrennt und das Einfädeln der jeweiligen Bügelschenkel in die Ärmelöffnungen gestaltet sich dann besonders komplikationslos.

Zum Anbringen des Kleiderbügels kann der Aufhängebereich in einer besonders einfachen Ausführungsform als Hakenelement ausgebildet sein, welches erfindungsgemäß gewichtsmittig zwischen den ersten und zweiten Bügelschenkel angeordnet ist. Dadurch wird erreicht, daß der Kleiderbügel auch leer oder mit einen leichten Bekleidungsstück in Gleichgewicht hängt, wobei die Bügelschenkel im wesentlichen auf gleicher Höhe angeordnet sind.

Je nach Anwendung ist es günstig, die Öffnung des Hakens der Öffnung des Zwischenbereichs gleich oder entgegen zu orientieren. Auch ist ein um eine vertikale Achse drehbarer Haken möglich.

Um das einhändige Einfädeln der Bügelschenkel in die Ärmelöffnungen in möglichst einfach zu gestalten, ist es vorteilhaft, daß das Hakenelement aus einer Spitze beginnend in einen linear ausgebildeten Haisbereich einmündet, wobei der Halsbereich nachfolgend in den ersten Schenkelabschnitt des ersten Bügelschenkels übergeht. Der Halsbereich kann dabei als Handgriff beim einhändigen Einfädeln der Bügelschenkel dienen und das Hakenelement erleichtert darüber hinaus die Koordination beim Verschwenken des Bügels während des Einführens in einen Haisbereich eines Bekleidungsstücks.

Der Aufhängebereich des erfindungsgemäßen Kleiderbügels kann aber auch Haftorgane, z.B. in Form eines Saugnapfes zum Fixieren an einer glatten Oberfläche oder einen Klettstreifen zum Fixieren an einer mit Textil bespannten Fläche, aufweisen. Darüber hinaus sind auch Fixierelemente mit Druckknöpfen und Rollelemente, wie sie bei Kleiderbügelkolonnen in Wäschereien üblich sind, denkbar.

Um zusätzlich zu einem Hemd, einer Bluse oder dergleichen ein weiteres Kleidungsstück aufnehmen zu können, kann es notwendig und zweckmäßig sein, einen dritten Bügelschenkel vorzusehen. Dieser schließt sich vorzugsweise im außen liegenden Endbereich des zweiten Bügelschenkels an, wobei der Winkel zum zweiten Bügelschenkel hin und die Länge des dritten Bügelschenkels derart gewählt sind, daß der dritte Bügelschenkel im wesentlichen horizontal ausgerichtet ist, in Richtung auf den Endbereich des ersten Bügelschenkels hin zeigt und sich zwischen den Endbereichen des dritten und des ersten Bügelschenkels ein nur geringer Abstand, z.B. in Form eines Spalts, ergibt. So können neben Hemden und Blusen, welche durch den ersten und den zweiten Bügelschenkel aufgenommen werden, auch Kleidungsstücke am selben Bügel befestigt werden, welche üblicherweise, wie Hosen, Halstücher oder Krawatten, einfach über eine horizontal angeordnete Stange, gehängt werden. Die geringe Beabstandung der Endbereiche des ersten und des dritten Bügelschenkels erlaubt ein einfaches Einfädeln des vom dritten Bügelschenkel aufzunehmenden Kleidungsstücks.

Es ist auch denkbar, den dritten Bügelschenkel nicht am Endbereich des zweiten Bügelschenkels entspringen zu lassen oder den dritten Bügelschenkel gegenüber dem zweiten Bügelsehenkel verschwenkbar auszubilden.

Neben der erhöhten Einfachheit des Aufnehmens geknöpfter Kleidungsstücke soll das Einfädeln der Bügelsehenkel in die Ärmelöffnung der Kleidungsstücke auch besonders schonend geschehen. Dazu ist es besonders zweckmäßig, die Bügelschenkel-Endbereiche abgerundet auszubilden.

In einer Ausgestaltung der Erfindung weist der zweite Bügelschenkel einen außenliegenden Endbereich auf, welcher leicht nach unten gebogen und mittels einer parallelen Rückführung nach Art einer Schlaufe ausgebildet ist. Diese Schlaufe kann kreisbogenförmig, parabelförmig oder ellipsenförmig ausgebildet sein. Wenn dabei der Zwischenbereich des ersten Bügelschenkels und der mit der Rückführung gebildete schlaufenförmige Endbereich des zweiten Bügelschenkels in bezug auf eine horizontale Schnittebene im wesentlichen symmetrisch zueinander ausgebildet sind, so führt das dazu, daß die Endbereiche der Bügelschenkel breiter geformt sind als der zentral ausgebildete Aufhängebereich, so daß sich ein relativ breiter Einfädel- und Auflagebereich für das Kleidungsstück ergibt, was gerade zu einer besonders schonenden Lagerung des Kleidungsstückes auf dem Bügel, insbesondere im Schulterbereich des Kleidungsstückes führt.

In einer Ausführungsform der Erfindung sind die Querschnitte der Schenkelabschnitte bzw. der Bügelschenkel bzw. des Aufhängebereiches für eine schonende Handhabung des Bügels in Zusammenhang mit dem aufzubewahrenden Kleidungsstück in etwa kreisrund ausgebildet. Ein solcher Bügel kann auf einfache Weise durch Biegen eines geeigneten Drahts oder Rohrs hergestellt werden. Neben kreisrunden Querschnitten für Draht und Rohr sind natürlich auch beliebige abgerundete Querschnittsformen denkbar, wie z.B. parabelförmige oder ellipsenförmige Querschnitte.

Eine besonders preisgünstige und materialsparende Ausführungsform ergibt sich für einen erfindungsgemäßen Kleiderbügel als Hohlform, z.B. als gebogenes Metallrohr, aus Kunststoff gegossen oder als entsprechend geformtes Blechprofil.

Insbesondere bei Kunststoffbügeln ist die Ausführung als gefräste T-Form oder Doppel-T-Form im Hinblick auf eine Materialersparnis besonders effektiv. Der Bügel weist dann eine erhöhte Biegesteifigkeit auf und die T-Form bzw. die Doppel-T-Form kann insbesondere in den Endbereichen der Bügelschenkel als besonders breite und deshalb die Kleidung schonende Auflageflächen genutzt werden. Es ist dabei auch sinnvoll, die Kanten der T-Form bzw. der Doppel-T-Form abgerundet auszubilden.

Um das Abrutschen eines auf dem Bügel aufgenommenen hochgeschlossenen Kleidungsstücks zu verhindern, kann nach einer Ausgestaltung der Erfindung der Spaltbereich zwischen dem ersten und dem zweiten Schenkelabschnitt des ersten Bügelschenkels geschlossen werden. Dabei können die elastischen Eigenschaften des Bügels ausgenutzt werden, um den ersten Schenkelabschnitt gegenüber dem zweiten Schenkelabschnitt derart zu bewegen, daß der Knick zwischen dem Hals des Aufhängebereichs und dem zweiten Schenkelabschnitt am Winkelbereich zwischen erstem und zweitem Bügelschenkel nach unten vorbeigeführt wird und sich beim aufwärtigen Zurückführen an einem dort ausgebildeten Hakenelement verhakt. Hierdurch wird der Spaltbereich zwischen erstem und zweitem Schenkelabschnitt geschlossen.

Das Hakenelement kann z.B. als eine Art Manschette im Bereich des Winkels zwischen erstem und zweitem Bügelschenkel ausgebildet sein, in welchem der zweite Schenkelabschnitt des ersten Bügelschenkels sowie der zweite Bügelschenkel eingelassen sind, wobei das Verhaken des ersten Schenkelabschnitts durch Eingreifen mit einem Vorsprung an der Manschette erfolgt und wobei die durch die Elastizität des Bügels erzeugte Vorspannung des ersten Schenkelabschnitts gegenüber dem zeiten Schenkelabschnitt ausgenutzt wird. Eine Art Hakenelement kann auch direkt am zweiten Schenkelabschnitt des ersten Bügelschenkels dadurch ausgebildet sein, daß an diesem eine Art Vorsprung eingearbeitet ist, in welchem sich wie im Fall der Manschette der erste Schenkelabschnitt eingreifen kann.

In einer weiteren Ausgestaltung der Erfindung sind die Schenkelabschnitte des ersten Bügelschenkels und der Zwischenbereich im wesentlichen gleich stark und in etwa parallel ausgebildet derart, daß sich für die Außen- und/oder die Innenkontur für den Verlauf vom ersten Schenkelabschnitt aus über den Endbereich zum zweiten Schenkelabschnitt hin eine Parabel- oder ellipsenförmige Gestalt ergibt. Für die besonders schonende Aufbewahrung, welche insbesondere die Abnutzung im Schulterbereich der Kleidungsstücke vermeidet, ist eine abgerundete und/oder gesteckte, etwa ellipsenförmige Querschnittsausgestaltung günstig.

Als Materialien für die Herstellung des Bügels können Holz, Metalle, Kunststoffe, Plexi- oder Acrylglas verwendet werden, wobei auch Kombinationen dieser Materialien an einem Bügel, z. B. zur Schaffung eines besonders widerstandsfähigen Grundgerüsts oder Aufhängebereichs, zweckmäßig sein können.

Eine preisgünstige und materialsparende Ausführungsform ergibt sich für einen erfindungsgemäßen Kleiderbügel als Hohlform, z.B. aus Kunststoff gegossen oder als entsprechend geformte Blechprofile.

Dabei bietet sich für die Massenherstellung der erfindungsgemäßen Kleiderbügel insbesondere ein einstückig ausgebildeter Bügel an.

Um die erfindungsgemäße Gewichtssymmetrie des Kleiderbügels zu schaffen, können die Materialstärken und Querschnittsprofile der einzelnen Bügelschenkel und der Schenkelabschnitte variiert werden. Insbesondere kann zum Gewichtsausgleich gegenüber dem zweischenkligen ersten Bügelschenkel der zweite Bügelschenkel eine höhere Materialstärke aufweisen als die einzelnen Schenkelabschnitte des ersten Bügelschenkels.

Darüber hinaus kann der erfindungsgemäße Bügel querschnittsmäßig Ausnehmungen aufweisen, welche insbesondere zur Schaffung der gewichtsmäßigen Symmetrie des Bügels dienen und welche insbesondere in Form von Kreisöffnungen ausgebildet sind. Hier bieten sich insbesondere die außen liegenden Endbereiche des ersten und des zweiten Bügelschenkels an, weil dort das Ausbalancieren des Gleichgewichts besonders effektiv ist. Zu diesem Zweck können die so gebildeten Ausnehmungen auch entsprechende Materialien als Gewichte aufnehmen.

Ferner können an den Oberseiten des ersten und des zweiten Bügelschenkels auch Einkerbungen, insbesondere vorzugsweise im Bereich der Endbereiche der Bügelschenkel, vorgesehen sein. Diese Einkerbungen haben neben der Schaffung der gewichtsmäßigen Symmetrie des Bügels zusätzlich den Vorteil, daß durch sie Rock-, Kleider- oder Hosenschlaufen oder dergleichen aufnehmbar sind, so daß der erfindungsgemäße Kleiderbügel universell einsetzbar ist, weil an ihm somit auch Röcke, Kleider, Hosen und dergleichen befestigbar sind.

In einer weiteren Ausführungsform der Erfindung können die Oberseiten des ersten und zweiten Bügelschenkels und/oder die Oberseite eines ggf. vorhandenen horizontal verlaufenden dritten Bügelschenkels einen wellenförmigen Verlauf aufweisen. Hierdurch ergibt sich die Möglichkeit, mit Schlaufen versehene Kleidungsstücke auf dem Bügel zu halten, wobei die Schlaufen je nach Abstand voneinander in entsprechende Täler des wellenförmigen Verlaufs eingreifen.

Da bei einen größeren Abstand der Schlaufen diese in Täler im äußeren Bereich der Bügelschenkel eingreifen und hier die Gefahr eines Abrutschens der Schlaufen größer ist, sind die Täler im äußeren Bereich vorzugsweise tiefer ausgebildet.

Der wellenförmige Verlauf erzeugt zudem insbesondere bei Kleidungsstücken mit sehr flexiblen Schulterbereichen eine höhere Reibung und damit eine verbesserte Halterung des Kleidungsstücks. Durch ein sanftes Auslaufen der Wellen in Richtung der vertikalen Achse des Bügels kann erreicht werden, daß der Einfädelvorgang infolge der höheren Reibung nicht behindert wird.

Nachfolgend wird die Erfindung anhand einer schematischen Zeichnung mehrerer Ausführungsbeispiele weiter erläutert, wobei die Ausführungsform nach Fig. 9 nicht Gegenstand der Erfindung ist und nur zur Erläuterung dient. In der Zeichnung zeigen:
- Fig. 1: eine Draufsicht auf einen erfindungsgemäßen Kleiderbügel gemäß eines ersten Ausführungsbeispiels;
- Fig. 2: eine Draufsicht auf einen erfindungsgemäßen Kleiderbügel gemäß eines zweiten Ausführungsbeispiels in zwei Varianten (Fig. 2a und Fig. 2b);
- Fig. 3: eine Draufsicht auf einen erfindungsgemäßen Kleiderbügel gemäß eines dritten Ausführungsbeispiels;
- Fig. 4: eine Ansicht von oben auf den erfindungsgemäßen Kleiderbügel in Fig. 3;
- Fig. 5: eine Draufsicht auf einen erfindungsgemäßen Kleiderbügel gemäß eines weiteren Ausführungsbeispiels, wobei der Bügel im offenen (A) und im geschlossenen Zustand (B) dargestellt ist;
- Fig. 6: eine Ansicht eines erfindungsgemäßen Hakenelements zum Öffnen und Schließen des erfindungsgemäßen Kleiderbügels in Fig. 5, wobei das Hakenelement in Draufsicht (A) und im Schnitt (B) dargestellt ist;
- Fig. 7: Ansichten eines erfindungsgemäßen Kleiderbügels gemäß eines weiteren Ausführungsbeispiels in Draufsicht (A), in einer Ansicht von unten (B) und im Schnitt (C) an einer Stelle, wo ein anderes Hakenelement zum Öffnen und Schließen des Bügels ausgebildet ist;
- Fig. 8: eine Draufsicht auf einen erfindungsgemäßen Kleiderbügel gemäß eines weiteren Ausführungsbeispiels und
- Fig. 9: eine Draufsicht auf einen nicht erfindungsgemäßen Kleiderbügel;

Das in Figur 1 gezeigte Ausführungsbeispiel eines erfindungsgemäßen Kleiderbügels weist einen als Haken gebildeten Bügel-Aufhängebereich 3 und zwei Bügelschenkel 6 und 11 auf. Der sich an den Haken 3 anschließende erste Bügelschenkel 6 erstreckt sich nach links und besteht aus zwei Schenkelabschnitten 6a und 6b, welche im links außen liegenden Endbereich 9 miteinander verbunden sind.

Die Öffnung des Hakens 3 ist der Öffnung des Zwischenbereichs 7, welcher die Schenkelabschnitte 6a und 6b voneinander trennt, entgegengesetzt. Der Haken 3 weist einen abgerundeten und leicht verdickten Endbereich 2 auf und ist im wesentlichen halbkreisförmig ausgebildet, wobei der Übergang vom Haken 3 zum ersten Schenkelabschnitt 6a durch einen im wesentlichen linearen, abwärts und leicht nach links verlaufenden Halsbereich 4 geschaffen wird. Die Schenkelabschnitte 6a und 6b sind übereinander angeordnet, wobei der erste, oben angeordnete Schenkelabschnitt 6a in einem Knick 5 dem Halsbereich 4 entspringt.

Die Schenkelabschnitte 6a und 6b des ersten Bügelschenkels 6 sowie der Zwischenbereich 7 zwischen den Schenkelabschnitten 6a und 6b sind in etwa gleich stark ausgebildet und verlaufen in etwa parallel zueinander. Unter Hinzunahme des Endbereichs 9 des ersten Bügelschenkels 6 entsteht bei dem Bügel gemäß Fig. 1 eine annähernd parabel- oder ellipsenförmige Außen- bzw. Innenkontur des ersten Bügelschenkels 6 entsteht.

An den zweiten, unteren Schenkelabschnitt 6b schließt sich der zweite Bügelschenkel 11 an, wobei der Verlauf der Oberseite 6' des ersten Bügelschenkels 6 mit dem Verlauf der Oberseite 11' des zweiten Bügelschenkels 11 einen Winkel von etwa 150° einschließt. Die Oberseite 11' des zweiten Bügelschenkels geht im Knickbereich 10 in den Verlauf der Oberseite 6b' des unteren Schenkelabschnitts 6b über.

Der Knickbereich ist dabei so gewählt, daß er relativ nahe an der Vertikalen V zu liegen kommt, welche mittig zwischen den Endbereichen 9, 12 des ersten bzw. zweiten Bügelschenkels liegt. Gleiches gilt auch für den Knick 5, an dem der obere Schenkelabschnitt 6a des ersten Bügelschenkels 6 dem Halsbereich 4 entspringt. Hierdurch kann gewährleistet werden, daß auch bei Kleidungsstücken mit engen bzw. kleinen Halsausschnitten die Schulterbereiche des Kleidungsstücks, die sich an den Halsausschnitt anschließen, auf den Oberseiten 6' bzw. 11' des ersten bzw. zweiten Bügelschenkels aufliegen. Die Form des Kleidungsstücks wird somit auch in diesen Bereichen unterstützt, so daß auch bei langer Hängedauer ein Verziehen des Kleidungsstücks verhindert wird.

Wie aus Fig. 1 ersichtlich, weist der Bügel 1 bezüglich des Verlaufs der Oberseiten 6', 11' in den Bereichen zwischen dem Knickbereich 10 und dem Endbereich 12 einerseits und dem Schnittpunkt 13 der horizontalen Tangente an den Knickbereich 10 mit der Oberseite 6' einen zur Vertikalen V achssymmetrischen Verlauf auf. Hierdurch ist eine symmetrische Unterstützung der Schulterbereiche der in der Regel symmetrischen (Ober-) Bekleidungsstücke gegeben.

Das möglichst nahe Zusammenrücken des Punkts 13 und des Knickbereichs 10 kann dadurch erreicht werden, daß die lichte Weite des in etwa geradlinig verlaufenden Zwischenbereichs 7 (zumindest im Bereich dessen Öffnung) gerade so groß gewählt wird, daß ein leichtes Einfädeln des Bekleidungsstücks sichergestellt ist und dennoch der achssymmetrische Verlauf der Oberseite 11' nahe an die Vertikale V heranrücken kann.

Das Einfädeln des Bekleidungsstücks in den Zwischenbereich 7 wird dadurch erleichtert, daß die Öffnung 7' des Zwischenbereichs jeweils durch konvexe die Krümmungen des Knickbereichs 10 und der Verlängerung der Unterseite des Bügelschenkels 6a im Bereich des Knicks 5 gebildet ist.

Da der sich an die Öffnung 7' anschließende Bereich der Außenseite 4' des Halsbereichs 4 mit der Unterseite des Bügelschenkels 6a einen Winkel einschließt, der größer als 180° und kleiner als 270° ist, ist hierdurch ein einfaches und geführtes Aufnehmen des Kleidungsstücks in den Zwischenbereich 7 gewährleistet.

Der Endbereich 9 des ersten Bügelschenkels 6 weist kreisförmige Ausnehmungen 8a, 8b und 8c zur Schaffung der gewichtsmäßigen Symmetrie des Bügels auf. Der Endbereich 12 des zweiten Bügelschenkels 11 ist abgerundet.

Darüber hinaus ist die Stärke des zweiten Bügelschenkels 11 in etwa so gewählt, daß sie in etwa der Summe der Stärken der Bügelschenkel 6a und 6b entspricht. Hierdurch ergibt sich bei in etwa konstanter Dicke des Bügels bereits von vornherein ein in etwa ausbalancierter Bügel bei in etwa mittigem Aufhängebereich bzw. Haken 3. Gravierende Maßnahmen für das Ausbalancieren des Bügels durch das Vorsehen von Ausnehmungen oder das Anbringen von Gewichten sind daher nicht erforderlich. Ein Ausbalancieren kann praktisch Ausschließlich durch einen geeigneten Verlauf des Hakens 3 erzielt werden.

Figur 2a zeigt eine zweite Ausgestaltungsform eines erfindungsgemäßen Kleiderbügels 1, wobei gegenüber dem in Figur 1 gezeigten Ausführungsbeispiel zum einen Einkerbungen 14a und 14b auf den Oberseiten im Bereich der Endbereiche 9 bzw. 12 des ersten Bügelschenkels 6 bzw. des zweiten Bügelschenkels 11 und zum anderen zusätzlich ein sich an den zweiten Bügelschenkel 11 anschließender dritter Bügelschenkel 15 ausgebildet sind.

Der dritte Bügelschenkel 15 schließt sich an den Endbereich 12 des zweiten Bügelschenkels 11 derart an, daß dieser im wesentlichen horizontal in Richtung auf den Endbereich 9 des ersten Bügelschenkels 6 hin zurückgeführt wird und sich dabei im Bereich des Endbereichs 9 des ersten Bügelschenkels 6 ein schmaler Spalt zwischen dem Endbereich 16 des dritten Bügelschenkels 15 und der Unterseite des Endbereichs 9 bildet. Dadurch nimmt der verlauf des ersten, zweiten und dritten Bügelschenkels insgesamt gesehen die Form eines flachen, gleichschenkligen Dreiecks an.

Der dritte Bügelschenkel 15 ist in Richtung auf seinen Endbereich 16 hin in bezug auf seinen Querschnitt verjüngend ausgebildet, wobei direkt im Endbereich 16 durch eine leichte Materialerweiterung eine Kante 17, welche das Abrutschen von Kleidungsstücken durch den Spalt zwischen dem dritten und ersten Bügelschenkel hindurch verhindern soll, gebildet wird.

Die in Figur 2b dargestellte zweite Alternative dieses zweiten Ausführungsbeispiels unterscheidet sich von der Alternative gemäß Figur 2a durch den wellenförmigen Verlauf der Oberseiten des ersten und zweiten Schenkelabschnitts 6a, 6b des ersten Bügelschenkels 6 sowie des zweiten Bügelschenkels 11. Hierdurch ergibt sich die Möglichkeit der Halterung von Bekleidungsstücken mittels entsprechender Schlaufen, die abhängig von deren Abstand in die Täler 14a, 14b, 14c der wellenförmigen Verläufe eingreifen. Durch einen jeweils in Richtung der Vertikalen sanft auslaufenden Verlauf, wobei die Tiefe der Täler kontinuierlich abnimmt, ergibt sich der Vorteil, daß der Einfädelvorgang durch den wellenförmigen Verlauf nicht nachteilig behindert wird.

Im übrigen gelten für die Alternativen dieses zweiten Ausführungsbeispiel die vorstehenden Ausführungen für das erste Ausführungsbeispiel entsprechend.

Das in Figur 3 gezeigte Ausführungsbeispiel weist ebenfalls einen als Haken gebildeten Bügel-Aufhängebereich 3 und zwei Bügelschenkel 6 und 11 auf, wobei der sich an den Haken 3 anschließende erste Bügelschenkel 6 nach links erstreckt und aus zwei Schenkelabschnitten 6a und 6b besteht, welche im links außen liegenden Endbereich 9 miteinander verbunden sind.

Die Öffnung des Hakens 3 ist der Öffnung des Zwischenbereichs 7, welcher die Schenkelabschnitte 6a und 6b voneinander trennt, entgegengesetzt. Der Haken 3 weist einen abgerundeten Endbereich 2 auf und ist im wesentlichen halbkreisförmig ausgebildet, wobei der Übergang vom Haken 3 zum ersten Schenkelabschnitt 6a durch einen im wesentlichen linearen, abwärts und leicht nach links verlaufenden Haisbereich 4 geschaffen wird. Die schenkelabschnitte 6a und 6b sind im wesentlichen übereinander angeordnet, wobei der erste, oben angeordnete Schenkelabschnitt 6a in einem Knick 5 dem Halsbereich 4 entspringt und dort direkt vertikal über dem zweiten Schenkelabschnitt 6b liegt.

Die Schenkelabschnitte 6a und 6b des ersten Bügelschenkels 6 sowie der Zwischenbereich 7 zwischen den Schenkelabschnitten 6a und 6b sind in etwa gleich stark ausgebildet und verlaufen monoton um einander herum, so daß unter Hinzunahme des Endbereichs 9 des ersten Bügelschenkels 6 zum einen eine schlaufenförmige Außen- bzw. Innenkontur, wie in Figur 4 gezeigt ist, entsteht, welche leicht nach unten gebogen ist, und zum anderen die Schenkelabschnitte 6a, 6b im Endbereich 9 horizontal auf einer Höhe nebeneinander liegen.

An den zweiten, unteren Schenkelabschnitt 6b schließt sich der zweite Bügelschenkel 11 an, wobei der erste Bügelschenkel 6 mit seinen beiden Schenkelabschnitten 6a und 6b einen Winkel von etwa 150° einschließt.

Der Endbereich 12 des zweiten Bügelschenkels 11 ist in bezug auf den Endbereich 9 des ersten Bügelschenkeis 6 symmetrisch aufgebaut. Dies ergibt sich im wesentlichen dadurch, daß der zweite Bügelschenkel 11 im außenliegenden Endbereich 12 ein parallel zurückgeführtes Teil 15 nach Art einer Schlaufe 19 ausgebildet aufweist. Diese Schlaufe 19 ist wie beim Endbereich 9 des ersten Bügelschenkels leicht nach unten gebogen.

Figur 4 zeigt eine Ansicht von oben auf das gleiche Ausführungsbeispiel für einen erfindungsgemäßen Kleiderbügel wie in Figur 3. Hier ist deutlich erkennbar, daß die Endbereiche 9 und 12 der Bügelschenkel 6 und 11 durch im wesentlichen schlaufenförmig ausgebildete Zwischenbereiche 7 und 19 symmetrisch aufgebaut sind. Der zentrale Knickbereich 10, an welchem sich auch der Bügelaufhängebereich befindet, ist wesentlich schmaler als die Endbereiche 9 und 12. Die äußerste Spitze der parallelen Zurückführung 15 des zweiten Bügelschenkels 11 ist leicht abgerundet.

Die Figuren 5 bis 7 zeigen, wie der erfindungsgemäße Kleiderbügel 1 in bezug auf seinen Zwischenbereich 7 zwischen dem ersten Schenkelabschnitt 6a und dem zweiten Schenkelabschnitt 6b geschlossen werden kann, um das Abrutschen einmal aufgenommener Kleidungsstücke zu verhindern.

In der Figur 5 ist ein erfindungsgemäßer Kleiderbügel 1 gezeigt, in dessen Winkelbereich 10 zwischen dem ersten Bügelschenkel 6 und dem zweiten Bügelschenkel 11, 15 ein Hakenelement zum Öffnen und Schließen des Bügels in Form einer Manschette 17 angebracht ist.

In Figur 5A ist der Kleiderbügel 1 in geöffnetem Zustand gezeigt, in welchem das hochgeschlossene Kleidungsstück durch Einfädeln, wie oben beschrieben, aufgenommen werden kann. Nach dem Einfädeln kann der erste Schenkelabschnitt 6a des ersten Bügelschenkels 6 gegenüber dem zweiten Schenkelabschnitt 6b derart nach unten bewegt werden, so daß der Knick 5 zwischen dem Halsbereich 4 des Aufhängebereichs 3 und dem ersten Schenkelabschnitt 6a an Knickbereich 10 zwischen dem ersten Bügelschenkel 6 und dem zweiten Bügelschenkel 11, 15 vorbeigeführt wird. Nach Loslassen des ersten Schenkelabschnitts 6a versucht dieser, durch die elastischen Kräfte getrieben, in seine Ausgangsstellung zurückzuschnappen, wobei er aber mit dem Vorsprung 18 des Hakenelements 17 zum Eingriff kommt und dort gehalten wird, so daß der Bügel nunmehr in einem Zustand vorliegt, wo der Zwischenbereich 7 geschlossen ist, wie das in Figur 5B dargestellt ist.

Figur 6A zeigt eine vergrößerte Darstellung des Hakenelements 17 zum Öffnen und Schließen des Zwischenbereichs 7 des erfindungsgemäßen Kleiderbügels 1. Dieses Hakenelement 17 ist hier in Form einer zusätzlich angebrachten Manschette 17 ausgebildet, wobei diese Manschette den zweiten Schenkelabschnitt 6b des ersten Bügelschenkels 6 und den zweiten Schenkelabschnitt umschließt, welcher gebildet wird durch den eigentlichen zweiten Bügelschenkel 11 und durch dessen schlaufenförmige Rückführung 15.

Figur 6B zeigt eine geschnittene Ansicht, wobei die Schnittebene entlang der in Figur 6A gekennzeichneten Linie B-B und senkrecht zur Zeichenebene verläuft. Hier ist deutlich der Vorsprung 18 der Manschette 17 erkennbar. Des weiteren sind im Querschnitt auch die eingelassenen und umschlossenen Bügelschenkel bzw. Schenkelabschnitte 6b, 11 und 15, hier mit kreisförmigen Querschnitten dargestellt. Ferner ist hier auch der Bewegungsablauf beim Übergang vom geöffneten zum geschlossenen Zustand des Bügels 1 durch gestrichelte Markierungen des bewegten ersten Schenkelabschnitts 6a kenntlich gemacht. Zunächst wird der erste Schenkelabschnitt 6a von oben an der Manschette 17 nach unten vorbeigeführt und schnappt dann auf Grund der rückstellenden elastischen Kräfte nach oben, wobei er mit dem Vorsprung 18 der Manschette 17 zum Eingriff kommt.

In der Figur 7 wird ein anderes Ausführungsbeispiel für das Hakenelement 17 zum Öffnen und Schließen des erfindungsgemäßen Kleiderbügels 1 beschrieben. Hierbei ist das Hakenelement 17 als Vorsprung 18 aus dem Material des zweiten Schenkelabschnitts 6b des ersten Bügelschenkels 6 herausgearbeitet.

Figur 7A zeigt eine Draufsicht dieser Ausführungsform in geschlossenem Zustand, Figur 7B eine Ansicht von unten für dasselbe Ausführungsbeispiel. Mit der Linie C-C ist die Lage einer Schnittebene gekennzeichnet. Diese Schnittebene verläuft direkt durch das am zweiten Schenkelabschnitt 6b ausgebildete Hakenelement, welches in Figur 7C querschnittsmäßig dargestellt ist, wobei hier ebenfalls der geschlossene Zustand des Kleiderbügels gewählt wurde. Wie in der Ausführungsform mit der Manschette, so kommt auch hier der erste Schenkelabschnitt 6a des ersten Bügelschenkels 6 nach Vorbeiführen am Hakenelement 17 durch die rückstellenden elastischen Kräfte am Vorsprung 18 des Hakenelements 17 zur Anlage, wodurch der Bügel 1 in bezug auf seinen Zwischenbereich 7 geschlossen wird und bleibt.

Das in Figur 8 dargestellte weitere Ausführungsbeispiel zeigt einen Kleiderbügel, der vorzugsweise aus gebogenem Draht herstellbar ist. Seine Formgebung ist gegenüber dem in Figur 4 dargestellten Bügel in der Weise vereinfacht, daß der erste und zweite Schenkelabschnitt 6a, 6b der ersten Bügelschenkels in einer Ebene bei im wesentlichen konstantem Abstand zur Bildung des Zwischenbereichs 7 angeordnet sind. Hierdurch wird der Herstellungsprozeß vereinfacht, wobei jedoch bei Verwendung eines Materials mit kleinem Querschnitt der Vorteil des Ausführungsbeispiels gemäß Figur 4, nämlich eine relativ breite Auflagefläche für die Schulterbereiche des Kleidungsstücks, verlorengeht. Zur Erreichung der erfindungsgemäßen gewichtsmittigen Balance muß der zweite Bügelschenkel anstatt, wie in Figur 8 dargestellt, in einer äußeren Schlaufe 20 zu enden, wiederum bis im wesentlichen in den Bereich der Vertikalen V zurückgeführt sein.

Der in Figur 9 dargestellte nicht erfindungsgemäß Kleiderbügel weist einen gegenüber der Ausführungsform gemäß Figur 8 abgeänderten Zwischenbereich auf, wobei der Abstand zwischen dem ersten und zweiten Schenkelabschnitt 6a, 6b im Bereich des Knicks zwischen dem Halsbereich 4 und dem ersten Schenkelabschnitt 6a relativ gering ist, vorzugsweise nur geringfügig größer als die dickste Stelle des einzufädelnden Kleidungsstücks. In Verbindung mit einer relativ geringen Stärke des Materials des ersten Schenkelabschnitts 6a im Bereich der Öffnung des Zwischenbereichs ergibt sich der Vorteil, daß der Knickbereich 10 im wesentlichen in die Ebene der Vertikalen V gerückt werden kann. So können auch Kleidungsstücke mit einem extrem engen Halsausschnitt auch noch in unmittelbarer Nähe des Halsausschnitts an den Schulterbereichen unterstützt werden.

Des weiteren ist der Querschnitt des ersten und zweiten Schenkelabschnitts 6a, 6b des ersten Bügelschenkels 6 und der Querschnitt des zweiten Bügelschenkels so gewählt, daß die Oberseiten, d.h. die Auflageflächen im Querschnitt jeweils in etwa T-förmig verbreitert sind (Querschnitte X, Y, Z in Fig. 9a). Hierdurch ergibt sich der Vorteil einer breiteren Auflage und damit einer knickfreien Halterung des Kleidungsstücks.

## Patentansprüche

1. Einzügiger Kleiderbügel (1),
a) mit einem Bügel-Aufhängebereich (3) und mindestens zwei-Bügelschenkeln (6, 11, 15) zum Aufnehmen von Kleidungsstücken, von denen der vom Bügel-Aufhängebereich (3) ausgehende erste Bügelschenkel (6) einen ersten und einen zweiten Schenkelabschnitt (6a, 6b) aufweist, die durch einen einseitig offenen, als schmaler Spalt oder Einschnitt ausgebildeten Zwischenbereich (7) beabstandet sind,
b) wobei die Oberseiten (6', 11') des ersten und zweiten Bügelschenkels (6, 11) einen stumpfen Winkel, insbesondere kleiner als 180°, mit Spitze zum Aufhängebereich (3) einschließen,
**dadurch gekennzeichnet**,
c) daß der zweite Bügelschenkel (11) eine größere Materialstärke aufweist als die Schenkelabschnitte (6a, 6b),
d) daß die Stärke des zweiten Bügelschenkels (11) bei konstanter Dicke des Bügels so gewählt ist, daß sie der Summe der Stärken der Schenkelabschnitte (6a, 6b) des ersten Bügelschenkels (6) entspricht und
e) daß der Aufhängebereich (3) gewichtsmittig zwischen dem ersten und dem zweiten Bügelschenkel (6, 11) angeordnet ist.

2. Kleiderbügel nach Anspruch 1, **dadurch gekennzeichnet**, daß die Schenkelabschnitte (6a, 6b) als ein oberer Schenkelabschnitt (6a) und ein unterer Schenkelabschnitt (6b) im wesentlichen übereinander angeordnet sind und daß der obere Schenkelabschnitt (6a) dem Aufhängebereich (3) entspringt.

3. Kleiderbügel nach einem der vorhergehenden Ansprüche, **dadurch gekennzeichnet**, daß der erste Schenkelabschnitt (6a) und der zweite Schenkelabschnitt (6b) in einem außenliegenden Endbereich (9) miteinander verbunden sind.

4. Kleiderbügel nach einem der vorhergehenden Ansprüche, **dadurch gekennzeichnet**, daß der zweite Schenkelabschnitt (6b) in einem Knickbereich (10) in den zweiten Bügelschenkel (11) übergeht.

5. Kleiderbügel nach Anspruch 4, **dadurch gekennzeichnet**, daß der Knickbereich (10) nahe an der Vertikalen (V) in der Mitte zwischen den Endbereichen (9, 12) der Bügelschenkel (6, 11) liegt.

6. Kleiderbügel nach Anspruch 4 oder 5, **dadurch gekennzeichnet**, daß der Verlauf der Oberseite (6') des ersten Bügelschenkels (6) zwischen dem Endbereich (9) und dem Schnittpunkt (13) der horizontalen Tangente an den Knickbereich (10) mit der Oberseite (6) und der Verlauf der Oberseite (11') des zweiten Bügelschenkels (11) zwischen dem Endbereich (12) und dem Knickbereich (10) achssymmetrisch zur Vertikalen (V) in der Mitte zwischen den Endbereichen (9, 12) der Bügelschenkel (6, 11) ist.

7. Kleiderbügel nach einem der vorhergehenden Ansprüche, **dadurch gekennzeichnet**, daß der Verbindungsbereich zwischen den beiden Schenkelabschnitten (6a, 6b) und/oder ein oder beide Endbereiche (9, 12) des ersten bzw. zweiten Bügelschenkels (6, 11) mit Ausnehmungen (8a, 8b, 8c), insbesondere zur Schaffung der gewichtsmäßigen Symmetrie des Kleiderbügels (1), insbesondere in Form von Kreisöffnungen, versehen sind.

8. Kleiderbügel nach einem der vorhergehenden Ansprüche, **dadurch gekennzeichnet**, daß der Verlauf der Oberseite des ersten Schenkelabschnitts (6a) des ersten Bügelschenkels (6) sowie der Oberseite des zweiten Bügelschenkels (11) und/oder der Verlauf der Oberseite des zweiten Schenkelabschnitts (6b) des ersten Bügelschenkels (6) und/oder der Verlauf der Oberseite des dritten Bügelschenkels (15) wellenförmig ausgebildet sind.

9. Kleiderbügel nach Anspruch 8, **dadurch gekennzeichnet**, daß die Amplitude des wellenförmigen Verlaufs in Richtung der Vertikalen (V) stetig abnimmt.

10. Kleiderbügel nach einem der vorhergehenden Ansprüche, **dadurch gekennzeichnet**, daß die Querschnitte der Schenkelabschnitte (6a, 6b) der Bügelschenkel (6, 11, 15) und/oder des Aufhängebereichs (3) abgerundet und/oder gestreckt, etwa ellipsenförmig, sind und daß als Materialien Holz, Metall, Kunststoff, Plexi- oder Acrylglas, vorgesehen sind.

11. Kleiderbügel nach einem der vorhergehenden Ansprüche, **dadurch gekennzeichnet**, daß der Kleiderbügel (1) einstückig ausgebildet ist.

12. Einzügiger Kleiderbügel (1),
a) mit einen Bügel-Aufhängebereich (3) und mindestens zwei Bügelschenkeln (6, 11, 15) zum Aufnehmen von Kleidungsstücken, von denen der vom Bügel-Aufhängebereich (3) ausgehende erste Bügelschenkel (6) einen ersten und einen zweiten Schenkelabschnitt (6a, 6b) aufweist, die durch einen einseitig offenen, als schmaler Spalt oder Einschnitt ausgebildeten Zwischenbereich (7) beabstandet sind,
b) wobei die Bügelschenkel (6, 11) einen im wesentlichen konstanten Querschnitt aufweisen und
c) wobei die Oberseiten (6', 11') des ersten und zweiten Bügelschenkels (6, 11) einen stumpfen Winkel, insbesondere kleiner als 180°, mit Spitze zum Aufhängebereich (3) einschließen,
**dadurch gekennzeichnet**,
d) daß der zweite Bügelschenkel (11) einen außenliegenden Endbereich (12) aufweist, welcher mittels einer parallelen Rückführung (15) in Art einer Schlaufe (14) ausgebildet ist, wobei sich die Rückführung (15) vom Endbereich (12) bis in die Mittelebene des Bügels zwischen den Endbereichen (9, 12) des ersten (6) und zweiten (11) Bügelschenkels erstreckt, und
e) daß der Aufhängebereich (3) gewichtsmittig zwischen dem ersten und dem zweiten Bügelschenkel (6, 11) angeordnet ist.

13. Kleiderbügel nach Anspruch 12, **dadurch gekennzeichnet**, daß der Zwischenbereich (7) des ersten Bügelschenkels (6) und der mit der Rückführung (15) gebildete schlaufenförmige Endbereich (12) des zweiten Bügelschenkels (11) in bezug auf eine horizontale Schnittebene im wesentlichen symmetrisch zueinander ausgebildet sind.

14. Kleiderbügel nach einen der Ansprüche 1 oder 3 bis 13, **dadurch gekennzeichnet**, daß die Schenkelabschnitte (6a, 6b) in wesentlichen nebeneinander auf einer Höhe angeordnet sind und daß der erste Schenkelabschnitt (6a) den Aufhängebereich (3) entspringt.

15. Kleiderbügel nach einen der Ansprüche 1 oder 3 bis 14, **dadurch gekennzeichnet**, daß die Schenkelabschnitte (6a, 6b) in Endbereich (9) horizontal nebeneinander angeordnet sind und daß die Schenkelabschnitte (6a, 6b) in den Bereich (5), wo der erste Schenkelabschnitt (6a) den Aufhängebereich (3) entspringt, vertikal übereinander angeordnet sind, wobei vorzugsweise der Übergang der vertikalen Anordnung der schenkelabschnitte (6a, 6b) in Bereich (5) zur horizontalen Anordnung der Schenkelabschnitte (6a, 6b) im Endbereich (9) monoton erfolgt.

16. Kleiderbügel nach einem der vorhergehenden Ansprüche, **dadurch gekennzeichnet**, daß in Bereich des Knickbereichs (10) ein Hakenelement (17) zum Verhaken des nach unten geführten ersten Schenkelabschnitts (6b) ausgebildet ist.

17. Kleiderbügel nach Anspruch 16, **dadurch gekennzeichnet**, daß das Hakenelement (17) einen Vorsprung (18) aufweist und daß der erste Schenkelabschnitt (6a) am Hakenelement (17) mit dem Vorsprung (18) in Eingriff bringbar und durch elastische Rückstellkräfte fixierbar ist.

18. Kleiderbügel nach einen der Ansprüche 16 oder 17, **dadurch gekennzeichnet**, daß das Hakenelement (17) als Manschette ausgebildet ist, in welche der zweite Schenkelabschnitt (6b) und der zweite Bügelschenkel (11, 15) eingelassen sind.

19. Kleiderbügel nach einem der Ansprüche 16 oder 17, **dadurch gekennzeichnet**, daß das Hakenelement (17) als Vorsprung (18) aus dem zweiten Schenkelabschnitt (6b) herausgearbeitet ist.

## Claims

1. Continuous clothes hanger (1),
a) with a hanger suspension zone (3) and at least two hanger arms (6, 11, 15) for holding articles of clothing, of which the first hanger arm (6) which starts from the hanger suspension zone (3) comprises first and second arm sections (6a, 6b) which are spaced apart by an intermediate zone (7) open on one side and constructed as a narrow gap or incision,
b) wherein the upper sides (6', 11') of the first and second hanger arms (6, 11) form an obtuse angle, in particular less than 180°, with the apex towards the suspension zone (3),
characterised
c) in that the second hanger arm (11) has a greater material thickness than the arm sections (6a, 6b),
d) in that the thickness of the second hanger arm (11) with a constant thickness of the hanger is selected such as to correspond to the sum of the thicknesses of the arm sections (6a, 6b) of the first hanger arm (6) and
e) in that the suspension zone (3) is arranged at the gravitational centre between the first and second hanger arms (6, 11).

2. Clothes hanger according to claim 1, characterised in that the arm sections (6a, 6b) are arranged essentially one above the other as an upper arm section (6a) and a lower arm section (6b) and in that the upper arm section (6a) issues from the suspension zone (3).

3. Clothes hanger according to any of the preceding claims, characterised in that the first arm section (6a) and the second arm section (6b) are joined together in an end zone (9) on the outside.

4. Clothes hanger according to any of the preceding claims, characterised in that the second arm section (6b) merges with the second hanger arm (11) in a bend zone (10).

5. Clothes hanger according to claim 4, characterised in that the bend zone (10) is located close to the vertical (V) in the middle between the end zones (9, 12) of the hanger arms (6, 11).

6. Clothes hanger according to claim 4 or 5, characterised in that the path of the upper side (6') of the first hanger arm (6) between the end zone (9) and the point of intersection (13) of the horizontal tangent to the bend zone (10) with the upper side (6), and the path of the upper side (11') of the second hanger arm (11) between the end zone (12) and the bend zone (10), are axially symmetrical to the vertical (V) in the middle between the end zones (9, 12) of the hanger arms (6, 11).

7. Clothes hanger according to any of the preceding claims, characterised in that the connecting zone between the two arm sections (6a, 6b) and/or one or both end zones (9, 12) of the first and second hanger arms (6, 11) are provided with recesses (8a, 8b, 8c), in particular to create gravitational symmetry of the clothes hanger (1), in particular in the form of circular openings.

8. Clothes hanger according to any of the preceding claims, characterised in that the path of the upper side of the first arm section (6a) of the first hanger arm (6) as well as of the upper side of the second hanger arm (11) and/or the path of the upper side of the second arm section (6b) of the first hanger arm (6) and/or the path of the upper side of the third hanger arm (15) are undulating.

9. Clothes hanger according to claim 8, characterised in that the amplitude of the undulating path decreases steadily in the direction of the vertical (V).

10. Clothes hanger according to any of the preceding claims, characterised in that the cross-section of the arm sections (6a, 6b) of the hanger arms (6, 11, 15) and/or of the suspension zone (3) are rounded and/or elongated, possibly elliptical, and in that wood, metal, plastic, Plexiglas or acrylic glass are provided as the materials.

11. Clothes hanger according to any of the preceding claims, characterised in that the clothes hanger (1) is constructed in one piece.

12. Continuous clothes hanger (1),
a) with a hanger suspension zone (3) and at least two hanger arms (6, 11, 15) for holding articles of clothing, of which the first hanger arm (6) which starts from the hanger suspension zone (3) comprises first and second arm sections (6a, 6b) which are spaced apart by an intermediate zone (7) open on one side and constructed as a narrow gap or incision,
b) wherein the hanger arms (6, 11) have an essentially constant cross-section and
c) wherein the upper sides (6', 11') of the first and second hanger arms (6, 11) form an obtuse angle, in particular less than 180°, with the apex towards the suspension zone (3),
characterised
d) in that the second hanger arm (11) comprises an end zone (12) on the outside which is constructed after the fashion of a loop (14) by means of a parallel return (15), wherein the return (15) extends from the end zone (12) to the centre plane of the hanger between the end zones (9, 12) of the first (6) and second (11) hanger arms, and
e) in that the suspension zone (3) is arranged gravitationally centrally between the first and second hanger arms (6, 11).

13. Clothes hanger according to claim 12, characterised in that the intermediate zone (7) of the first hanger am (6) and the loop-like end zone (12) of the second hanger arm (11) formed with the return (15) are constructed essentially symmetrically to each other with respect to a horizontal intersection plane.

14. Clothes hanger according to any of claims 1 or 3 to 13, characterised in that the arm sections (6a, 6b) are arranged essentially adjacent to each other at one level and in that the first arm section (6a) issues from the suspension zone (3).

15. Clothes hanger according to any of claims 1 or 3 to 14, characterised in that the arm sections (6a, 6b) are arranged horizontally adjacent to each other in the end zone (9) and in that the arm sections (6a, 6b) are arranged vertically one above the other in the zone (5) where the first arm section (6a) issues from the suspension zone (3), wherein preferably the transition of the vertical arrangement of the arm sections (6a, 6b) in zone (5) to the horizontal arrangement of the am sections (6a, 6b) in the end zone (9) takes place steadily.

16. Clothes hanger according to any of the preceding claims, characterised in that in the region of the bend zone (10) is formed a hook element (17) for hooking the first arm section (6b) which extends downwardly.

17. Clothes hanger according to claim 16, characterised in that the hook element (17) comprises a projection (18) and in that the first arm section (6a) on the hook element (17) can be brought into engagement with the projection (18) and fixed by elastic return forces.

18. Clothes hanger according to either of claims 16 or 17, characterised in that the hook element (17) is constructed as a sleeve in which the second arm section (6b) and the second hanger arm (11, 15) are inserted.

19. Clothes hanger according to either of claims 16 or 17, characterised in that the hook element (17) is formed as a projection (18) from the second arm section (6b).

## Revendications

1. Cintre (1) à un seul enfilage,
a) comportant une partie de suspension (3) du cintre et au moins deux branches (6, 11, 15) du cintre servant à recevoir des pièces de vêtement, la première branche (6) du cintre, qui s'étend à partir de la partie de suspension (3) du cintre, possédant des premiers et seconds tronçons (6a, 6b), qui sont séparés par une partie intermédiaire (7) ouverte d'un côté et agencée sous la forme d'une fente ou d'une découpe étroite,
b) dans lequel les côtés supérieurs (6', 11') des première et seconde branches (6, 11) du cintre font un angle obtus, notamment inférieur à 180°, dont la pointe est dirigée vers la zone de suspension (3),
caractérisé en ce
c) que la seconde branche (11) du cintre possède une épaisseur de matière supérieure aux tronçons (6a, 6b) de la branche,
d) que l'épaisseur de la seconde branche (11) du cintre est choisie, pour une épaisseur constante du cintre, de telle sorte qu'elle correspond à la somme des épaisseurs des tronçons (6a, 6b) de la première branche (6) du cintre ; et
e) que la partie de suspension (3) est disposée au niveau du centre d'équilibre pondéral entre les première et seconde branches (6, 11) du cintre.

2. Cintre selon la revendication 1, caractérisé en ce que les tronçons (6a, 6b) de la branche sont disposés en tant que tronçon supérieur (6a) et tronçon inférieur (6b) de la branche sensiblement l'une au-dessus de l'autre et que le tronçon supérieur (6a) de la branche s'étend à partir de la partie de suspension (3).

3. Cintre selon l'une des revendications précédentes, caractérisé en ce que le premier tronçon (6a) et le deuxième tronçon (6b) de la branche sont reliés entre eux dans une partie d'extrémité extérieure (9).

4. Cintre selon l'une des revendications précédentes, caractérisé en ce que le deuxième tronçon (6b) de la branche se prolonge, au niveau d'une partie coudée (10), par la seconde branche (11) du cintre.

5. Cintre selon la revendication 4, caractérisé en ce que la partie coudée (10) est située à proximité de la verticale (V) passant au centre entre les parties d'extrémité (9, 12) des branches (6, 11) du cintre.

6. Cintre selon la revendication 4 ou 5, caractérisé en ce que la forme du côté Supérieur (6') de la première branche (6) du cintre entre la partie d'extrémité (9) et le point d'intersection (13) de la tangente horizontale à la partie coudée (10) et du côté supérieur (6), et la forme du côté supérieur (11') de la seconde branche (11) du cintre entre la partie d'extrémité (12) et la partie coudée (10) sont symétriques par rapport à la verticale (V) au centre entre les parties d'extrémité (9, 12) des branches (6, 11) du cintre.

7. Cintre selon l'une des revendications précédentes, caractérisé en ce que la zone de liaison entre les deux tronçons de la branche (6a, 6b) et/ou une partie d'extrémité ou des deux parties d'extrémité (9, 12) des première et seconde branches (6, 11) du cintre comporte des évidements (8a, 8b, 8c), notamment pour créer la symétrie pondérale du cintre (1), notamment sous la forme d'ouvertures circulaires.

8. Cintre selon l'une des revendications précédentes, caractérisé en ce que la forme du côté supérieur du premier tronçon (6a) de la première branche (6) du cintre ainsi que le côté Supérieur de la seconde branche (11) du cintre, et/ou la forme du côté supérieur du second tronçon (6b) de la première branche (6) du cintre et/ou la forme du côté supérieur de la troisième branche (15) du cintre sont ondulées.

9. Cintre selon la revendication 8, caractérisé en ce que l'amplitude de la forme ondulée diminue continûment dans la direction de la verticale (V).

10. Cintre selon l'une des revendications précédentes, caractérisé en ce que les sections transversales des tronçons (6a, 6b) des branches (6, 11, 15) du cintre et/ou de la partie de suspension (3) sont arrondis et/ou étirés, par exemple avec une forme d'ellipse et que l'on prévoit, comme matériaux, du bois, un métal, une matière plastique, du plexiglas ou un verre acrylique.

11. Cintre selon l'une des revendications précédentes, caractérisé en ce que le cintre (1) est réalisé d'un seul tenant.

12. Cintre (1) à un seul enfilage,
a) comportant une partie de suspension (3) du cintre et au moins deux branches (6, 11, 15) du cintre servant à recevoir des pièces de vêtement, la première branche (6) du cintre, qui s'étend à partir de la partie de suspension (3) du cintre, branche possédant des premier et second tronçons (6a, 6b), qui sont espacés par une partie intermédiaire (7) ouverte d'un côté et agencée sous la forme d'une fente ou d'une découpe étroite,
b) dans lequel les branches du cintre (6, 11) possèdent une section transversale sensiblement constante, et
c) les côtés supérieurs (6', 11') des première et seconde branches (6, 11) du cintre font un angle obtus notamment inférieur à 180°, dont la pointe est dirigée vers la partie de suspension (3),
caractérisé en ce
d) que la seconde branche (11) du cintre possède une partie d'extrémité extérieure (12), qui est agencée, au moyen d'un élément de renvoi parallèle (15), à la manière d'une boucle (14), l'élément de renvoi (15) s'étendant depuis la partie d'extrémité (12) jusque dans le plan médian du cintre entre les parties d'extrémité (9, 12) de la première branche (6) et de la seconde branche (11) du cintre, et
e) que la partie de suspension (3) est disposée, en équilibre pondéral au centre entre les première et seconde branches (6, 11) du cintre.

13. Cintre selon la revendication 12, caractérisé en ce que la portion intermédiaire (7) de la première branche (6) du cintre et la partie d'extrémité en forme de boucle (12), formée avec l'élément de renvoi (15), de la seconde branche (11) du cintre sont agencées d'une manière essentiellement symétrique par rapport à un plan de coupe horizontal.

14. Cintre selon l'une des revendications 1 ou 3 à 13, caractérisé en ce que les tronçons (6a, 6b) de la branche sont disposés essentiellement l'une à côté de l'autre à une certaine hauteur et que le premier troncon (6a) de la branche s'étend à partir de la partie de suspension (3).

15. Cintre selon l'une des revendications 1 ou 3 à 14, caractérisé en ce que les tronçons (6a, 6b) de la branche sont disposés l'une à côté de l'autre horizontalement dans la partie d'extrémité (9) et que les tronçons (6a, 6b) de la branche sont disposés verticalement en superposition dans la zone (5), où le premier tronçon (6a) de la branche s'étend à partir de la partie de suspension (3), auquel cas de préférence la transition entre l'agenceement vertical des tronçons (6a, 6b) de la branche, au niveau de la zone (5), et l'agenceement horizontal des tronçons (6a, 6b) de la branche dans la partie d'extrémité (9), s'effectue d'une manière monotone.

16. Cintre selon l'une des revendications précédentes, caractérisé en ce qu'un élément en forme de crochet (17) pour l'accrochage du premier tronçon (6b) de la branche, qui est dirigée vers le bas, est formé au niveau de la partie coudée (10).

17. Cintre selon la revendication 16, caractérisé en ce que l'élément en forme de crochet (17) comporte une partie saillante (18) et que le premier troncon (6a) de la branche peut être amené engrène avec l'élément en forme de crochet (17) au moyen de la partie saillante (18) et peut être fixé sous l'effet de forces élastiques de rappel.

18. Cintre selon l'une des revendications 16 ou 17, caractérisé en ce que l'élément en forme de crochet (17) est agencé en forme de manchon, dans lequel le second troncon de la branche (6b) et la seconde branche (11, 15) du cintre sont insérées.

19. Cintre selon l'une des revendications 16 ou 17, caractérisé en ce que l'élément en forme de crochet (17) est formé en tant que partie saillante (18) à partir du second tronçon de la branche (6b).
